# FASCICULE DE BREVET EUROPEEN

(11) **EP 1 348 635 B1**
(45) Date de publication et mention de la délivrance du brevet: **25.05.2005**
(21) Numéro de dépôt: 03290646.3
(22) Date de dépôt: 14.03.2003
(51) Int. Cl.: B65D 5/50, B65D 5/42

(54) **Flan pour la réalisation d'un conditionnement en un matériau semi-rigide, équipé sur une face d'un film en une matière thermorétractable**
Behälterzuschnitt aus halbsteifen Material wobei eine Oberfläche mit einem Schrumpffilm versehen ist
Blank for package out of semi-rigid material comprising on one surface a heat shrinkable film

(30) Priorité: 28.03.2002 FR 0203917
(43) Date de publication de la demande: 01.10.2003
(73) Titulaire: Société Anonyme dite SMURFIT-SOCAR, 94160 Saint-Mandé (FR)
(72) Inventeur: Brodier, Alain, 18190 Bigny Vallenay (FR)
(74) Mandataire: Jolly, Jean-Pierre

(56) Documents cités:
- EP-A- 0 323 354
- FR-A- 2 625 173
- FR-A- 2 711 355
- PATENT ABSTRACTS OF JAPAN vol. 1999, no. 09, 30 juillet 1999 (1999-07-30) -& JP 11 105858 A (SORETRAC), 20 avril 1999 (1999-04-20)

## Description

La présente invention concerne un flan en un matériau semi-rigide tel que le carton ou le carton ondulé, prédécoupé et refoulé, équipé sur une face d'un film en une matière thermorétractable, pour la réalisation d'un nouveau conditionnement.

L'invention a également pour objet le conditionnement réalisé à partir de ce flan.

On a proposé depuis longtemps de prévoir à l'intérieur d'emballages en carton ou carton ondulé une ou deux feuilles d'une matière thermoplastique, fixées sur les faces internes de certaines parties de l'emballage et destinées, après mise en place à l'intérieur de celui-ci de divers articles ou produits de dimensions variées, à venir recouvrir ces articles ou produits et à les enserrer étroitement après rétraction (voir par exemple les brevets français N° 2 703 656, 2 625 681, 2 625 173 et 2 506 722, qui appartiennent tous à la Demanderesse).

De tels emballages connaissent un grand succès auprès des utilisateurs, du fait de leur simplicité, de leur facilité d'emploi et de leur grande fiabilité, et de nombreuses variantes sont disponibles dans la technique.

La présente invention s'intéresse aux conditionnements de ce type issus d'un flan prédécoupé et refoulé, qui est équipé d'un unique film de matière thermorétractable s'étendant sur des panneaux destinés à constituer des parois ou parties de parois de conditionnement, ainsi que sur des volets ou rabats articulés par des refoulages sur ces rabats et destinés à se recouvrir au moins partiellement lorsque le conditionnement est mis en volume. L'invention s'intéresse également à de tels conditionnements comportant des soufflets en deux parties en contact mutuel, qui, dans le flan de départ sont recouvertes par le film de matière thermodurcissable.

L'invention vise plus particulièrement à proposer un flan de matière semi-rigide pour la réalisation de tels conditionnements, qui se prête à une désolidarisation aisée du film thermorétractable et de certaines des parties du flan dont il est solidaire, préalablement à sa rétraction.

A cet effet, l'invention a pour objet un flan prédécoupé et refoulé en un matériau semi-rigide, tel que le carton ou le carton ondulé, pour la réalisation d'un conditionnement, ce flan comprenant :
- une série de cinq panneaux rectangulaires de même longueur, articulés entre eux suivant leurs bords longitudinaux par des premiers refoulages parallèles, à savoir un premier panneau central, deux seconds panneaux de mêmes dimensions articulés sur ce premier panneau et destinés à être dressés perpendiculairement à la manière de celui-ci et deux troisièmes panneaux de largeur sensiblement égale à la moitié de celle du premier panneau, articulés sur les seconds panneaux et destinés à être dressés perpendiculairement à ceux-ci pour être amenés en position parallèle au premier panneau ;
- aux extrémités des premiers, seconds et troisièmes panneaux, des volets articulés sur eux par des seconds refoulages perpendiculaires aux premiers refoulages, ces volets étant destinés à être dressés perpendiculairement aux panneaux attenants pour former des rabats qui recouvrent au moins partiellement les rabats contigus ;
- un film en matière plastique thermorétractable collé contre certains au moins desdits panneaux et desdits volets, ce film étant destiné à venir recouvrir des articles reposant sur le premier panneau avant d'être soumis à une phase de rétraction, préalablement à la mise en volume du conditionnement ;
ce conditionnement étant caractérisé en ce que le film thermorétractable est rigidement solidaire par collage de l'ensemble du premier panneau et d'une partie des volets attenants à celui-ci, cette partie ayant la forme d'un trapèze isocèle ou d'un triangle isocèle dont la plus grande base est constituée par le second refoulage par lequel ces volets sont articulés sur le premier panneau, le film thermorétractable étant collé par ailleurs de manière détachable par des points de colle sur les troisièmes panneaux et sur les volets attenants à ces troisièmes panneaux et éventuellement aux seconds panneaux, au voisinage des bords libres de ceux-ci.

Avant de mettre en forme le conditionnement à partir de ce flan, on met en place les articles à conditionner sur la face du premier panneau revêtue du film de matière thermorétractable, on détache le film des autres panneaux et des volets dont il est solidaire, on le rabat sur les articles reposant sur le premier panneau et on procède à la rétraction du film par chauffage, de manière qu'il enserre les articles conditionnés pour les rendre solidaires du premier panneau.

On redresse ensuite les autres panneaux et les volets attenants et les parties du film collées sur les rabats déposés aux extrémités du panneau central se prêtent à un pliage aisé de ce film entre les parties venant à recouvrement avec les volets contigus.

Après mise en volume du conditionnement, celui-ci peut être formé par tout moyen connu dans la technique, par exemple à l'aide d'un ruban adhésif réunissant les bords contigus des troisièmes panneaux et par collage des rabats.

Dans une variante du flan conforme à l'invention, chaque troisième panneau peut être dépourvu de volets à ses extrémités et être raccordé aux volets associés au deuxième panneau contigu par un soufflet en deux parties, une partie étant articulée sur le troisième panneau par un refoulage disposé dans le prolongement des seconds refoulages correspondants, tandis que l'autre partie est articulée sur le volet attenant au deuxième panneau par un refoulage disposé dans le prolongement du premier refoulage correspondant, les deux parties du soufflet étant articulées entre elles par un refoulage faisant un angle de 45° avec les précédents, ces deux parties étant destinés à venir en contact mutuel dans le conditionnement mis en volume.

Dans cette réalisation, qui entre aussi dans le cadre de la présente invention, le film thermorétractable est collé de façon détachable contre les deux parties des soufflets au voisinage des bords libres de ceux-ci.

Avantageusement, dans ces deux réalisations, des lignes de prédécoupe peuvent être ménagées dans le film thermorétractable entre les parties correspondantes des panneaux et les volets ou soufflets dont il n'est pas solidaire ou sur lesquels il est fixé de manière détachable, afin de faciliter la rétraction du film sur les articles à conditionner.

Quelle que soit la forme de réalisation considérée, le conditionnement réalisé à partir des flans définis ci-dessus et contenant des articles maintenus en position sur le premier panneau à l'aide du film thermorétracté constitue un autre objet de l'invention.

D'autres caractéristiques et avantages du flan de l'invention ressortiront de la description détaillée qui va suivre de deux formes de réalisation de ce flan. Dans cette description, on se réfèrera aux dessins annexés, sur lesquels :
La figure 1 est une vue en plan d'un premier flan en carton ondulé prédécoupé et refoulé selon l'invention ;
La figure 2 est une vue en plan d'un second flan en carton ondulé prédécoupé et refoulé conforme à l'invention.

On se réfèrera d'abord à la figure 1.

Le flan représenté comprend une série de cinq panneaux rectangulaires de même longueur, articulés entre eux par des premiers refoulages parallèles, disposés suivant leurs côtés longitudinaux, à savoir un panneau central 1, deux panneaux 2 de même largeur, articulés latéralement sur le panneau 1, et deux panneaux 3, ayant une largeur égale à la moitié de celle du panneau 1, articulés chacun sur l'un des panneaux 2, les panneaux 1, 2, 3, étant destinés à être redressés perpendiculairement aux panneaux attenants lors de la mise en volume du conditionnement.

Aux extrémités de ces panneaux sont articulés par des seconds refoulages perpendiculaires aux précédents des volets référencés respectivement 4, pour le panneau 1, 5 pour les panneaux 2 et 6 pour le panneau 3. Les volets 4 à 6 sont destinés à être redressés perpendiculairement aux panneaux associés, lors de la mise en volume du conditionnement, en formant des rabats qui recouvrent partiellement les rabats contigus.

Un film 7 en une matière thermodurcissable s'étend sur les panneaux 1-3, qu'il recouvre entièrement, et sur les rabats 4-6, qu'il recouvre au moins partiellement. Ce film est destiné, de façon connue en soi, à être rabattu sur des articles de formes variées reposant sur le panneau 1 et à être ensuite thermorétracté préalablement à la mise en volume du conditionnement et à sa fermeture, de manière à enserrer fermement les articles conditionnés et à les rendre solidaires du panneau 1.

Conformément à l'invention, le film thermorétractable 7 est rigidement solidaire de l'ensemble du panneau 1, ici à l'aide de trois bandes parallèles 8 de colle, mais on pourrait aussi bien utiliser tout autre mode de collage. Il est également rigidement solidaire d'une partie 9 des volets 4, ici en forme de trapèze isocèle, dont la grande base est confondue avec le côté transversal du panneau 1 contigu, suivant une partie au moins de la longueur du refoulage associé, mais cette partie 9 pourrait aussi bien avoir la forme d'un triangle isocèle.

Par ailleurs, le film 7 est fixé de manière détachable, à l'aide de points de colle 10 sur les panneaux 3, au voisinage de leurs bords libres ainsi que sur les rabats 5 et 6, également au voisinage de leurs bords libres.

Le flan prééquipé revêtu du film thermorétractable peut ainsi être aisément transporté, manipulé et stocké à plat.

Lors de son utilisation, les articles à conditionner sont mis en place sur la face du panneau 1 revêtu du film 7, lequel est ensuite désolidarisé des panneaux 3 et des rabats 5 et 6, pour être rabattu sur ces objets et être thermorétracté, le conditionnement pouvant ensuite être mis en forme.

Lors de cette mise en forme, le pliage du film 7 entre les parties des parois 4 et 5 venant à recouvrement est facilité par la forme en trapèze isocèle de la partie 9, dont les angles à la base sont de préférence égaux à 45°.

Pour faciliter le pliage du film 7 et sa rétraction sur les articles à conditionner, des lignes de prédécoupe peuvent avantageusement être ménagées sur le film au niveau des refoulages par lesquels les volets 5 et 6 sont respectivement articulés sur les panneaux 2 et 3, ces lignes de prédécoupe étant rompues lors du décollage du film.

Comme indiqué ci-dessus, après mise en forme du conditionnement, celui-ci peut être fermé par tout moyen connu dans la technique.

On notera qu'une ouverture 11 est ménagée dans l'un des panneaux 3 et que le film 7 est collé localement sur ce panneau par deux traits de colle 12 s'étendant latéralement, de part et d'autre de l'ouverture11, jusqu'au panneau 1 contigu. La partie du film séparant les traits de colle 12 et la partie en regard du panneau 3 définissent ainsi une poche, dans laquelle peut être logée une fiche d'identification des articles conditionnés, qui peut être lue de l'extérieur par l'ouverture 11.

Dans la variante de la figure 2, où les parties déjà décrites en référence à la figure 1 sont désignées par les mêmes chiffres de référence affectés de l'indice ', les panneaux 3' ne comportent plus de volets à leurs extrémités, mais sont réunis aux volets attenants aux panneaux 2' contigus par des soufflets en deux parties 13' et 14'. Les parties 13' sont articulées sur le panneau 3' par un refoulage disposé dans le prolongement des seconds refoulages, tandis que les parties 14' sont articulées sur les volets 5' attenants par un refoulage disposé dans le prolongement des premiers refoulages correspondants.

Le film 7' est collé de manière détachable par des points de colle sur les parties 13' et 14' et, après détachement de ce film, ces parties peuvent venir en contact mutuel lors de la mise en volume du conditionnement.

Ici encore, des lignes de prédécoupe peuvent être ménagées dans le film 7' au niveau des refoulages entre les rabats 5' et les parties 12' d'une part, et les panneaux 2' et 3', d'autre part, pour faciliter la rétraction du film, sans ménager d'ouvertures dans celui-ci.

Le mode d'utilisation du flan de la figure 2 est en tout point analogue à celui du flan de la figure 1.

## Revendications

1. flan prédécoupé et refoulé en un matériau semi-rigide, tel que le carton ou le carton ondulé, pour la réalisation d'un conditionnement, ce flan comprenant :
- une série de cinq panneaux rectangulaires de même longueur, articulés entre eux suivant leurs bords longitudinaux par des premiers refoulages parallèles, à savoir un premier panneau central (1), deux seconds panneaux (2) de mêmes dimensions articulés sur ce premier panneau et destinés à être dressés perpendiculairement à celui-ci et deux troisièmes panneaux (3) de largeur sensiblement égale à la moitié de celle du premier panneau (1), articulés sur les seconds panneaux (2) et destinés à être dressés perpendiculairement à ceux-ci pour être amenés en position parallèle au premier panneau (1) ;
- aux extrémités des premiers, seconds et troisièmes panneaux (1-3), des volets (4, 5, 6) articulés sur eux par des seconds refoulages perpendiculaires aux premiers refoulages, ces volets (4, 5, 6) étant destinés à être dressés perpendiculairement aux panneaux (1, 2, 3) attenants pour former des rabats qui recouvrent au moins partiellement les rabats contigus ;
- un film (7) en matière plastique thermorétractable collé contre certains au moins desdits panneaux (1-3) et desdits volets (4-6), ce film (7) étant destiné à venir recouvrir des articles reposant sur le premier panneau (1) avant d'être soumis à une phase de rétraction, préalablement à la mise en volume du conditionnement ;
ce flan étant **caractérisé en ce que** le film thermorétractable (7) est rigidement solidaire par collage de l'ensemble du premier panneau (1) et d'une partie (9) des volets (7) attenants à celui-ci, cette partie (9) ayant la forme d'un trapèze isocèle ou d'un triangle isocèle dont la plus grande base est constituée par le second refoulage par lequel ces volets (7) sont articulés sur le premier panneau (1), le film thermorétractable (7) étant collé par ailleurs de manière détachable par des points de colle (10) sur les troisièmes panneaux (3) et sur les volets (5, 6) attenants à ces troisièmes panneaux (3) et éventuellement aux seconds panneaux (2), au voisinage des bords libres de ceux-ci.

2. flan predécoupé et refoulé en un matériau semi-rigide, tel que le carton ou le carton ondulé, pour la réalisation d'un conditionnement, ce flan comprenant :
- une série de cinq panneaux rectangulaires de même longueur, articulés entre eux suivant leurs bords longitudinaux par des premiers refoulages parallèles, à savoir un premier panneau central (1'), deux seconds panneaux (2') de mêmes dimensions articulés sur ce premier panneau et destinés à être dressés perpendiculairement à celui-ci et deux troisièmes panneaux (3') de largeur sensiblement égale à la moitié de celle du premier panneau (1'), articulés sur les seconds panneaux (2') et destinés à être dressés perpendiculairement à ceux-ci pour être amenés en position parallèle au premier panneau (1') ;
- aux extrémités des premiers et seconds panneaux (1', 2') des volets (4', 5') articulés sur eux par des seconds refoulages perpendiculaires aux premiers refoulages, ces volets (4', 5') étant destinés à être dressés perpendiculairement aux panneaux (1', 2') attenants pour former des rabats qui recouvrent au moins partiellement les rabats contigus ;
chaque troisième panneau (3') est raccordé aux volets (5') associés au deuxième panneau (2') contigu par un soufflet en deux parties (1', 13'), une partie (13') étant articulée sur le troisième panneau (3') par un refoulage disposé dans le prolongement des seconds refoulages correspondants, tandis que l'autre partie (14') est articulée sur le volet (5') attenant au deuxième panneau (2') par un refoulage disposè dans le prolongement du premier refoulage correspondant, les deux parties (13', 14') du soufflet étant articulées entre elles par un refoulage faisant un angle de 45° avec les précédents, ces deux parties (13', 14') étant destiné à venir en contact mutuel dans le conditionnement mis en volume,
- un film (7') en matière plastique thermoretractable colle contre certains au moins desdits panneaux (1'-3') et desdits volets (4'-6'), ce film (7) étant destiné à venir recouvrir des articles reposant sur le premier panneau (1') avant d'être soumis à une phase de rétraction, préalablement à la mise en volume du conditionnement ;
ce flan étant **caractérisé en ce que** le film thermorétractable (7') est rigidement solidaire par collage de l'ensemble du premier panneau (1') et d'une partie (9') des volets (7') attenants à celui-ci, cette partie (9') ayant la forme d'un trapèze isocèle ou d'un triangle isocèle dont la plus grande base est constituée par le second refoulage par lequel ces volets (7') sont articulés sur le premier panneau (1), le film thermorétractable (7') étant collé par ailleurs de manière détachable par des points de colle (10') sur les troisiemes panneaux (3') et sur les deux parties (13', 14') du soufflet attenants à ces troisièmes panneaux (3') et éventuellement aux seconds panneaux (2'), au voisinage des bords libres de ceux-ci.

3. Flan selon l'une des revendications 1 et 2, **caractérisé en ce que** des lignes de prédécoupe sont ménagées entre les parties correspondantes des panneaux (1-3, 1'-3') et les volets (4, 5, 5') et/ou soufflets (13', 14') dont il n'est pas solidaire ou sur lesquels il est collé de façon détachable.

4. Flan selon l'une des revendications 1 à 3, **caractérisé en ce qu'**une découpe (11, 11') est ménagée dans au moins l'un des panneaux (3, 3'), tandis que des filets de colle (12, 12') disposés latéralement de part et d'autre de cette découpe (11, 11') et s'étendant jusqu'au panneau (1, 1') contigu réunissent le panneau (3, 3') et le film thermoplastique en formant ainsi en regard de l'ouverture (11, 11') une poche dans laquelle peut être introduit un document visible de l'extérieur.

5. Conditionnement issu d'un flan selon l'une des revendications 1 à 5 et contenant des articles maintenus en position sur le premier panneau (1, 1') par le film (7, 7') thermorétractable.

## Patentansprüche

1. Behälterzuschnitt aus halbfestem Material, wie Pappe oder Wellpappe, für die Herstellung einer Verpackung, bestehend aus:
- untereinander gelenkig an ihren Längsrändern durch erste parallele Stauchungen verbunden sind, d.h. eine erste Mittelplatte (1), zwei zweite Platten (2) mit den gleichen Maßen, die mit der ersten Platte gelenkig verbunden und dazu bestimmt sind, senkrecht zu dieser aufgerichtet zu werden, sowie zwei dritte Platten (3) mit der gleichen Breite wie die erste Platte (1), die gelenkig mit den zweiten Platten (2) verbunden und dazu bestimmt sind, senkrecht zu diesen aufgerichtet zu werden und dadurch eine parallele Position zur ersten Platte (1) zu erhalten;
- an den Enden der ersten, zweiten und dritten Platten (1-3) befinden sich Flügel (4, 5, 6), die gelenkig mit den Platten durch zweite Stauchungen verbunden sind, die senkrecht zu den ersten Stauchungen liegen, wobei diese Flügel (4, 5, 6) dazu bestimmt sind, senkrecht zu den anliegenden Platten (1, 2, 3) aufgerichtet zu werden, um Klappen zu bilden, die mindestens teilweise die angrenzenden Klappen überlappen;
- einem Schrumpffilm (7), der mindestens an einigen der genannten Platten (1-3) und der genannten Flügel (4-6) angeklebt wird, wobei dieser Film (7) dazu bestimmt ist, Artikel zu bedecken, die auf der ersten Platte (1) ruhen, bevor er aufgeschrumpft und die Verpackung in Form gebracht wird.
- Dieser Behälterzuschnitt ist **dadurch gekennzeichnet, dass** der Schrumpffilm (7) durch Kleben steif mit der gesamten ersten Platte (1) und einem Teil (9) der an diese angrenzenden Flügel (7) verbunden ist, wobei dieser Teil (9) die Form eines gleichschenkligen Trapezes oder gleichschenkligen Dreiecks hat, dessen größte Basis aus der zweiten Stauchung besteht, durch die diese Flügel (7) mit der ersten Platte (1) gelenkig verbunden sind und der Schrumpffilm (7) ferner abnehmbar an Klebepunkten (10) an den dritten Platten (3) und den beiden Teilen (5, 6) der Klappe angeklebt ist, die an diese dritten Platten (3) angrenzen, sowie ggf. an die zweiten Platten (2), und dies in der Nähe der freien Ränder derselben.

2. Behälterzuschnitt aus halbfestem Material, wie Pappe oder Wellpappe, für die Herstellung einer Verpackung, bestehend aus:
einer Reihe von fünf rechtwinkligen Platten gleicher Länge, die untereinander gelenkig an ihren Längsrändern durch erste parallele Stauchungen verbunden sind, d.h. eine erste Mittelplatte (1'), zwei zweite Platten (2') mit den gleichen Maßen, die mit der ersten Platte gelenkig verbunden und dazu bestimmt sind, senkrecht zu dieser aufgerichtet zu werden, sowie zwei dritte Platten (3') mit der gleichen Breite wie die erste Platte (1'), die gelenkig mit den zweiten Platten (2') verbunden und dazu bestimmt sind, senkrecht zu diesen aufgerichtet zu werden und dadurch eine parallele Position zur ersten Platte (1') zu erhalten;
- an den Enden der ersten und zweiten Platten (1'-2') befinden sich Flügel (4', 5'), die gelenkig mit den Platten durch zweite Stauchungen verbunden sind, die senkrecht zu den ersten Stauchungen liegen, wobei diese Flügel (4', 5') dazu bestimmt sind, senkrecht zu den anliegenden Platten (1', 2') aufgerichtet zu werden, um Klappen zu bilden, die mindestens teilweise die angrenzenden Klappen überlappen;
- jede dritte Platte (3') ist mit den Flügeln (5') der zweiten, anliegenden Platte (2') durch eine zweiteilige (13', 14') Klappe verbunden, wobei ein Teil (13') derselben gelenkig mit der dritten Platte (3') durch eine Stauchung verbunden ist, die in der Verlängerung der entsprechenden zweiten Stauchungen liegt, während der andere Teil (14') gelenkig mit dem Flügel (5') der zweiten Platte (2') durch eine Stauchung verbunden ist, die in der Verlängerung der entsprechenden ersten Stauchung liegt und die beiden Teile (13', 14') der Klappe untereinander durch eine Stauchung verbunden sind, die einen 45°-Winkel mit den vorhergehenden bildet und diese beiden Teile (13', 14') dazu bestimmt sind, bei der geformten Verpackung aneinander zu liegen;
- einem Schrumpffilm (7'), der mindestens an einigen der genannten Platten (1'-3') und der genannten Flügel (4'-6') angeklebt wird, wobei dieser Film (7') dazu bestimmt ist, Artikel zu bedecken, die auf der ersten Platte (1') ruhen, bevor er aufgeschrumpft und die Verpackung in Form gebracht wird;
- wobei dieser Behälterzuschnitt **dadurch gekennzeichnet ist, dass** der Schrumpffilm (7') durch Kleben steif mit der gesamten ersten Platte (1') und einem Teil (9') der an diese angrenzenden Flügel (7') verbunden ist, wobei dieser Teil (9') die Form eines gleichschenkligen Trapezes oder gleichschenkligen Dreiecks hat, dessen größte Basis aus der zweiten Stauchung besteht, durch die diese Flügel (7') mit der ersten Platte (1') gelenkig verbunden sind und der Schrumpffilm (7') ferner abnehmbar an Klebepunkten (10') an den dritten Platten (3') und den beiden Teilen (13', 14') der Klappe angeklebt ist, die an diese dritten Platten (3') angrenzen, sowie ggf. an die zweiten Platten (2'), und dies in der Nähe der freien Ränder derselben.

3. Behälterzuschnitt gemäß einem der Ansprüche 1 und 2, **dadurch gekennzeichnet, dass** vorgestanzte Linien zwischen den entsprechenden Teilen der Platten (1-3, 1'-3') und den Flügeln (4, 5, 5') und/oder den Klappen (13', 14') angeordnet wurden, mit denen keine feste bzw. eine abnehmbare Klebeverbindung besteht.

4. Behälterzuschnitt gemäß einem der Ansprüche 1 bis 3, **dadurch gekennzeichnet, dass** ein Ausschnitt (11, 11') in mindestens eine der Platten (3, 3') eingebracht ist, während Klebestreifen (12, 12') auf beiden Seien dieses Ausschnitts (11, 11'), die bis zur angrenzenden Platte (1, 1') verlaufen, Platte (3, 3') und den Schrumpffilm verbinden und dadurch gegenüber der Öffnung (11, 11') einen Tasche bilden, in die ein von außen sichtbares Dokument eingeschoben werden kann.

5. Verpackung, die aus einem Behälterzuschnitt gemäß einer der Ansprüche 1 bis 5 hervorgeht und Artikel enthält, die durch den Schrumpffilm (7, 7') auf der ersten Platte (1, 1') in Position gehalten werden.

## Claims

1. A precut and turned-over blank made of a semirigid material, such as cardboard or corrugated cardboard, for forming a packaging, said blank comprising:
- a series of five rectangular panels of the same length and articulated to one another along their longitudinal edges by first parallel turned-over portions, i.e. a first central panel (1), two second panels (2) of the same dimensions, articulated to said first panel and intended to be aligned perpendicularly to the latter and two third panels (3) of a width substantially equal to half that of the first panel (1), which are articulated to the second panels (2) and intended to be aligned perpendicularly to the latter so as to be brought into a position parallel to the first panel (1);
- at the ends of the first, second and third panels (1-3) flaps (4,5,6) articulated thereon by second turned-over portions perpendicular to the first turned-over portions, said flaps (4,5,6) being intended to be aligned perpendicularly to the adjoining panels (1,2,3) so as to form flaps which at least partly cover the adjacent flaps;
- a film (7) of heat-shrinkable plastics material adhered against at least some of said panels (1-3) and said flaps (4-6), said film (7) being intended to cover the articles resting on the first panel (1) before undergoing a shrinking stage before the packaging is erected;
said blank being **characterised in that** the heat-shrinkable film (7) is rigidly attached by gluing to the assembly of the first panel (1) and one part (9) of the flaps (7) adjoining the latter, said part (9) being in the shape of an isosceles trapezium or of an isosceles triangle whose largest base is formed by the second turned-over portion by which said flaps (7) are articulated to the first panel (1), the heat-shrinkable film (7) moreover being glued detachably by spots of glue (10) to the third panels (3) and to the flaps (5,6) adjoining said third panels (3) and, optionally, the second panels (2) in the vicinity of the free edges thereof.

2. A precut and turned-over blank made of a semirigid material, such as cardboard or corrugated cardboard, for forming a packaging, said blank comprising:
- a series of five rectangular panels of the same length and articulated to one another along their longitudinal edges by first parallel turned-over portions, i.e. a first central panel (1'), two second panels (2') of the same dimensions, articulated to said first panel and intended to be aligned perpendicularly to the latter and three third panels (3') of a width substantially equal to half that of the first panel (1'), which are articulated to the second panels (2') and intended to be aligned perpendicularly to the latter so as to be brought into a position parallel to the first panel (1');
- at the ends of the first and second panels (1',2') flaps (4',5') articulated thereon by second turned-over portions perpendicular to the first turned-over portions, said flaps (4',5') being intended to be aligned perpendicularly to the adjoining panels (1',2') so as to form flaps which at least partly cover the adjacent flaps;
each third panel (3') is connected to the flaps (5') associated with the adjacent second panel (2') by a gusset in two parts (13',14'), one part (13') being articulated to the third panel (3') by a turned-over portion disposed in extension of the corresponding second turned-over portions, whereas the other part (14') is articulated to the flap (5') adjoining the second panel (2') with a turned-over portion disposed in extension of the corresponding first turned-over portion, the two parts (13',14') of the gusset being articulated to one another by a turned-over portion forming an angle of 45° with the former, said two parts (13'14') being intended to come into mutual contact in the erected packaging,
- a film (7') of heat-shrinkable plastics material adhered against at least some of said panels (1'-3') and said flaps (4'-6'), said film (7') being intended to cover the articles resting on the first panel (1') before undergoing a shrinking stage before the packaging is erected;
said blank being **characterised in that** the heat-shrinkable film (7') is rigidly attached by gluing to the assembly of the first panel (1') and one part (9') of the flaps (7') adjoining the latter, said part (9') being in the shape of an isosceles trapezium or of an isosceles triangle whose largest base is formed by the second turned-over portion by which said flaps (7') are articulated to the first panel (1'), the heat-shrinkable film (7') moreover being glued detachably by spots of glue (10') to the third panels (3') and adjoining said third panels (3') and, optionally, to the second panels (2') in the vicinity of the free edges thereof.

3. A blank according to either one of claims 1 and 2, **characterised in that** precutting lines are provided between the corresponding parts of the panels (1-3,1'-3') and the flaps (4,5,5') and/or gussets (13',14'), to which it is not attached or to which it is adhered in a detachable manner.

4. A blank according to any one of claims 1 to 3, **characterised in that** a cutout (11,11') is provided in at least one of the panels (3,3'), whereas strips of glue (12,12') disposed laterally on either side of this cutout (11,11') and extending up to the adjacent panel (1,1') join together the panel (3,3') and the thermoplastic film, thereby forming opposite the opening (11,11') a pocket in which a document can be introduced which is visible from the outside.

5. A packaging formed from a blank according to any one of claims 1 to 4 and containing articles held in position on the first panel (1,1') by the heat-shrinkable film (7,7').
